# EUROPÄISCHE PATENTSCHRIFT

(11) **EP 4 135 901 B1**
(45) Veröffentlichungstag und Bekanntmachung des Hinweises auf die Patenterteilung: **29.05.2024**
(21) Anmeldenummer: 20720400.9
(22) Anmeldetag: 16.04.2020
(51) Int. Cl.: B02C 15/00

(54) **MAHLTELLERSEGMENTSYSTEM UND VERFAHREN HIERZU**
MILLING TRACK SEGMENT SYSTEM AND CORRESPONDING METHOD
SYSTÈME DE SEGMENTS DE PLATEAU DE BROYAGE ET PROCÉDÉ CORRESPONDANT

(43) Veröffentlichungstag der Anmeldung: 22.02.2023
(73) Patentinhaber: Loesche GmbH, 40549 Düsseldorf (DE)
(72) Erfinder: BETTENWORTH, Jörg, 40549 Düsseldorf (DE); KEYSSNER, Michael, 40549 Düsseldorf (DE)
(74) Vertreter: Wunderlich & Heim Patentanwälte PartG mbB
(86) Internationale Anmeldenummer: PCT/EP2020/060674
(87) Internationale Veröffentlichungsnummer: WO 2021/209133

(56) Entgegenhaltungen:
- DE-U1- 8 204 278
- FR-A1- 2 615 409
- GB-A- 761 696
- US-A- 3 366 338

## Beschreibung

Die Erfindung betrifft ein Mahltellersegmentsystem für eine Mahlbahn eines Mahltellers einer Wälzmühle.

Ferner betrifft die Erfindung noch ein Verfahren zum Entfernen von Mahltellersegmenten von einem Mahlteller mit einem Mahltellersegmentsystem.

Gängige Wälzmühlen weisen einen Mahlteller auf, welcher sich unter den ortsfest drehbar gelagerten Mahlwalzen dreht. Der Mahlteller besitzt eine Mahlbahn, auf der die Mahlwalzen abrollen. Zwischen dem Mahlteller beziehungsweise der Mahlbahn und den Mahlwalzen befindet sich im Betrieb zu zerkleinerndes Mahlgut. Die Mahlwalzen wirken durch ihre eigene Gewichtskraft, werden zum Teil aber auch noch mit zusätzlicher Kraft beaufschlagt, so dass sie auf die Mahlbahn und damit auf den Mahlteller drücken. Während des Betriebs entsteht durch die auftretenden Kräfte sowie den Materialabrieb durch Mahlgut ein Verschleiß zum einen an den Mahlwalzen zum anderen auch auf der Mahlbahn. Daher ist die Mahlbahn bei den meisten Wälzmühlen austauschbar ausgeführt.

Üblicherweise weist die ringförmige Mahlbahn gleichgroße austauschbare Segmente auf, welche eine kuchenstückähnliche Form aufweisen. Dies bedeutet, dass sie trapezähnlich ausgebildet sind und an ihrer Außenkante eine größere Länge aufweisen als an ihre Innenkante. Exakterweise beschreibt sowohl die Außenkante als auch die Innenkante eine Bogenform, die durch die ringförmige Ausbildung der Mahlbahn begründet ist. Es ist aber ebenso möglich, die Innen- und Außenkante gerade auszubilden, so dass die Mahlbahn eine vieleckige Form ausbildet, welche einer Ringform angenähert ist. Ein Mahlteller wird oft auch als Mahlschüssel bezeichnet. In ähnlicher Weise werden auch die Mahltellersegmente als Mahltellerplatten oder Plattensegmente bezeichnet. Die Mahltellersegmente werden auch oft als Mahlplatten oder Mahlschüsselpanzerung bezeichnet.

Problematisch ist bei gängigen Mahltellersegmentsystemen deren Austausch.

Während des Betriebes wird durch das Abrollen der Mahlwalzen auf der Mahlbahn in dem Zwischenraum der Segmente, das heißt der Bereich, in dem sich zwei benachbarte Segmente berühren, Mahlgut eingepresst. Obwohl selbstverständlich versucht wird, diese Kante möglichst gering und klein auszubilden, lässt es sich durch die erheblichen Kräfte, die während des Mahlvorgangs auftreten nicht verhindern, dass Mahlgut, insbesondere bereits sehr klein zerkleinertes Mahlgut, dort eindringt. Durch die Kräfte während des Mahlens wird dieses eingedrungene Mahlgut verfestigt und sehr stark komprimiert und somit hart.

Zum Austausch der Mahlplatten ist es nun notwendig, zuerst ein Segment zu entfernen, danach die weiteren Segmente. Dieses erste Segment kann jedoch nicht nach innen gezogen werden, da durch die standardmäßige Ausführung mit einer größeren Außenkante und einer kleineren Innenkante dies geometrisch nicht möglich ist. Ein Herausdrücken nach außen vom Mahlteller ausgehend, ist durch die Konstruktion der meisten Mahlteller normalerweise nicht möglich. Herkömmlich wird versucht, das Mahltellersegment nach oben zu heben, indem nach dem Entfernen eines Klemmrings, mit dem die Mahltellersegmente auf dem Mahlteller befestigt sind, versucht wird, von unten dagegen zu drücken.

Durch das eingepresste Mahlmaterial ist dies jedoch sehr schwer möglich, so dass ein Ausbau des ersten Segmentes oft mehrere Stunden oder sogar Tage in Anspruch nimmt. Es ist nicht unüblich, dass hierbei sogar die Kante beziehungsweise die Fuge zwischen zwei benachbarten Mahltellersegmenten mittels Brennschneiden unter zu Hilfenahme eine sogenannten. Fugenhobels bearbeitet wird. Gattungsgemäße Mahltellersegmente gehen beispielsweise aus der DE 1507629 oder der DE 1507580 hervor. GB 761696 A offenbart ein Mahltellersegmentsystem, das u.a. Segmente mit parallelen Verbindungskanten aufweist, wobei es vorgesehen ist, die besagten Segmente bei einer Demontage radial nach innen zu verschieben.

Der Erfindung liegt daher die **Aufgabe** zugrunde, ein Mahltellersegmentsystem sowie ein Verfahren zum Austauschen von Mahltellersegmenten anzugeben, welche den Austauschvorgang erleichtern.

Diese Aufgabe wird erfindungsgemäß durch ein Mahltellersegmentsystem mit den Merkmalen des Anspruchs 1 sowie ein Verfahren mit den Merkmalen des Anspruchs 13 gelöst.

Vorteilhafte Ausführungsformen der Erfindung sind in den Unteransprüchen und in der Beschreibung sowie den Figuren und deren Erläuterung angegeben.

Bei dem offenbarten Schlüssel-Mahltellersegment ist vorgesehen, dass die Länge der näher zum Mittelpunkt liegenden Innenkante größer ist als die Länge der weiter vom Mittelpunkt entfernt liegenden Außenkante.

Der Erfindung liegt der Grundgedanke zugrunde, von der bisher klassischen benutzten Form abzuweichen. Dadurch, dass das austauschbare Schlüssel-Mahltellersegment so dimensioniert ist, dass es sich bei einem Schieben in Richtung Mahltellermittelpunkt durch seine geometrische Form nicht mehr selbst verklemmt, ist es möglich, das Schlüssel- Mahltellersegment derart zu entfernen.

Ein weiterer Vorteil dieser Konstruktion ist auch, dass sich automatisch der Spalt zwischen dem Schlüssel-Mahltellersegment und seinen Verbindungskanten zu den benachbarten Mahltellersegmenten vergrößert beziehungsweise somit die Probleme durch verfestigtes Mahlgut minimiert werden beziehungsweise nicht in dieser Form zum Tragen kommen.

Vorteilhaft ist es, wenn die Außenkante des Schlüssel-Mahltellersegmentes einen Kreisbogen auf dem Außenumfang bildet und die Innenkante des SchlüsselMahltellersegmentes einen Kreisbogen auf dem Innenumfang des Mahltellers ausbildet. Anders ausgedrückt, passt das Schlüssel-Mahltellersegment mit seiner Dimensionierung auf die Mahlbahn des Mahltellers, wobei allerdings die Spitze fehlt.

Ferner verringert sich die Länge eines Kreisbogens, welcher durch das Schlüssel-Mahltellersegment ausgebildet wird, mit der Vergrößerung des Radius von der Innenkante zur Außenkante, wodurch das Schlüssel-Mahltellersegment mit seiner Form eine umgekehrte kuchenstückähnliche Form darstellt.

Bevorzugt ist es, wenn an der Außenkante des Schlüssel-Mahltellersegmentes eine Pressaussparung zum Ansetzen einer Presse für den Austauschvorgang vorgesehen ist. Mittels dieser Pressaussparung kann ein Presswerkzeug angesetzt werden und das Schlüssel-Mahltellersegment in Richtung des Mittelpunktes des Mahltellers drücken. Das Presswerkzeug kann hierbei zwischen der Pressaussparung und dem Rand des Hauptkörpers des Mahltellers angesetzt werden.

In einer vorteilhaften Ausgestaltung ist die Pressaussparung derart ausgebildet, dass sie im Betrieb von einem Staurandbauteil zu verdecken ist. Dies bedeutet, dass sie derart ausgelegt ist, dass möglichst durch die Konstruktion verhindert wird, dass zerkleinertes Mahlgut in die Pressaussparung gepresst wird.

Im Rahnen der Erfindung kann unter dem Ausdruck "im Betrieb" eine einsatzfähige Wälzmühle verstanden werden. Dies bedeutet insbesondere, dass der Mahlteller zumindest mühlenseitig fertig aufgebaut ist, das heißt eine Mahlbahn mit einem Staurand vorhanden ist.

Offenbart ist ein Mahltellersegmentsystem für eine Mahlbahn eines Mahltellers einer Wälzmühle mit mehreren Mahltellersegmenten, welche je eine Innenkante und eine Außenkante aufweisen. Die beiden Kanten sind durch zwei Verbindungskanten verbunden. Die Länge der Innenkanten ist geringer als die Länge der Außenkante. Somit haben die Standard-Mahltellersegmente eine kuchenstückähnliche Form, bei denen allerdings die Spitze fehlt.

Entsprechend der Erfindung ist vorgesehen, dass das Mahltellersegmentsystem ferner mindestens ein Schlüssel-Mahltellersegment sowie mindestens ein Ausgleichs-Mahltellersegment aufweist, welches neben dem Schlüssel-Mahltellersegment angeordnet ist.

Durch das Vorsehen eines Schlüsselmahltellersegmentes in einem Mahltellersegmentsystem wird ermöglicht, dass der Mahlteller, welcher aus dem Mahltellersegmentsystem aufgebaut ist, beziehungsweise die Abrollfläche der Walzen relativ einfach ausgetauscht werden kann, ohne dass wie zuvor im Stand der Technik beschrieben, ein aufwändiges Entfernen und Zerkleinern von Material aus den Fugen notwendig ist.

Vorteilhaft ist es, wenn die Mahltellersegmenten, als gleichgroße und gleich geformten Standard-Mahltellersegmente ausgebildet sind, und das Schlüssel-Mahltellersegment und das mindestens eine Ausgleichs-Mahltellersegment zusammen die Form einer oder mehrerer Standard-Mahltellersegmente ausbilden.

Durch diese Dimensionierung des austauschbaren Schlüssel-Mahltellersegmentes und das Vorsehen eines Ausgleichs-Mahltellersegmentes, welche zusammen die Form einer oder mehrere Standard-Mahltellersegmente bilden, kann erreicht werden, dass alle anderen Standard-Mahltellersegmente gleich ausgeführt werden können. Dies erleichtert die Lagerhaltung und ermöglicht es, dass wenig unterschiedliche Mahltellerbauteile vorgehalten werden müssen. Auch können hierfür weiterhin herkömmliche Segmente verwendet werden.

Mahltellersegmente können auch als Mahlplatten bezeichnet werden.

Bevorzugt sind zwei Ausgleichs-Mahltellersegmente in einer Anordnung links und rechts des Schlüssel-Mahltellersegmentes vorgesehen. Hierbei können die beiden Ausgleichs-Mahltellersegmentes im Wesentlichen spiegelsymmetrisch zu einer Achse auf dem Radius des Mahltellers durch das Schlüssel-Mahltellersegment ausgebildet sein. Diese Achse kann beispielsweise die Symmetrieachse auf dem Radius des Schlüssel-Mahltellersegmentes sein.

Eine derartige Konstruktion ermöglicht es in einfache Weise, mit einem Schlüssel-Mahltellersegment sowie zwei Ausgleichs-Mahltellersegmenten die Größe einer oder mehrerer Standard-Mahltellersegmente zu erreichen. Durch das Vorsehen von spiegelsymmetrisch aufgebauten Ausgleichs-Mahltellersegmenten wird dies weiter vereinfacht.

Bevorzugt ist es, wenn zwei Ausgleichs-Mahltellersegmente mit dem Schlüssel-Mahltellersegment die Größe von einem, zwei oder drei Standard-Mahltellersegmenten haben.

In einer anderen Ausgestaltung können die Mahltellersegmente auch als Ausgleichsmahltellersegmente ausgebildet sein. In diesem Fall ist es vorgesehen, dass mehrere Schlüssel-Mahltellersegmente vorhanden sind. Bevorzugt ist es hierbei, dass gleich viele Ausgleichsmahltellersegmente und Schlüsselmahltellersegmente vorgesehen sind. Anders ausgedrückt, folgt an ein Schlüssel-Mahltellersegment jeweils ein Ausgleichsmahltellersegment. Insofern werden keine Standardmahltellersegmente, wie zuvor beschrieben, mehr eingesetzt. Man kann entsprechend dieser Ausführungsform die Ausgleichsmahltellersegmente auch als eine Kombination, wie in der vorherigen Ausführungsform beschrieben, von Standardmahltellersegmenten mit Ausgleichsmahltellersegmenten betrachten, sofern diese einstückig ausgeführt sind. In diesem Fall ist es lediglich nötig, zwei verschiedene Mahltellersegmenttypen vorzuhalten.

Ein anderer Vorteil ergibt sich dadurch, dass mehrere Schlüssel-Mahltellersegmente vorgesehen sind, so dass es unerheblich ist, in welcher Position der Mahlteller zu den darüber angeordneten Mahlwalzen zum Stehen gekommen ist. Anderenfalls muss darauf geachtet werden, dass das Schlüssel-Mahltellersegment nicht im Bereich einer Walze zum Liegen kommt, da dann die Demontage kompliziert ist und idealerweise die Schüssel weitergedreht werden müsst.

Vorteilhaft ist es, wenn die Mahltellersegmente, das heißt die Standard-Mahltellersegmente, das oder die Schlüssel-Mahltellersegmente und/oder die Ausgleichs-Mahltellersegmente mittels eines ein- oder mehrteilig ausgebildeten Klemmrings auf dem Mahlteller befestigbar sind. Konstruktionsgemäß ist vorgesehen, dass der Klemmring am Innenumfang der Mahlbahn, also an der Innenkante der Mahltellersegmente anstößt und so die Mahltellersegmente nach außen gegen einen Rand des Mahltellergrundkörpers drückt.

Die Erfindung betrifft ferner eine Wälzmühle mit einem Mahlteller, wobei der Mahlteller ein erfindungsgemäßes Mahltellersegmentsystem aufweist.

Ein derartige Wälzmühle hat den Vorteil, dass beim Austausch der Mahlbahn, das heißt der einzelnen Mahltellersegmente und dem Einbau neuer, diese deutlich schneller durchgeführt werden kann als bei herkömmlichen Mahltellersegmenten. Dies ist dadurch begründet, dass das Schlüssel-Mahltellersegment sehr einfach aus der Mahlbahn entfernt werden kann und es kaum notwendig ist, dass sich das an der Kante zwischen dem Schlüssel-Mahltellersegment und den benachbarten Segmenten angesammelte Mahlgut vor dem Ausbau des Schlüssel-Mahltellersegmentes zu entfernen.

Abschließend betrifft die Erfindung noch ein Verfahren zum Entfernen eines Mahltellersegmentes aus einer Mahlbahn eines Mahltellers einer Wälzmühle mit einem erfindungsgemäßen Mahltellersegmentsystem. Hierbei ist vorgesehen, dass zuerst der Klemmring und der Stauring vom Mahlteller entfernt werden. So liegt nun die Pressaussparung des erfindungsgemäßen Schlüssel-Mahltellersegmentes offen. Nun kann ein Presswerkzeug an die Pressaussparung angesetzt werden und das Schlüssel-Mahltellersegment in Richtung Zentrum des Mahltellers gedrückt werden. Als Gegenlager dient hierbei der Hauptkörper des Mahltellers.

Der Raum, in dem das Schlüssel-Mahltellersegment gedrückt wird, wurde zuvor durch den Klemmring eingenommen. Nachdem das Schlüssel-Mahltellersegment entfernt wurde, können die restlichen Mahltellersegmente entfernt werden. Auch hierbei ist es nicht mehr notwendig, die Kante beziehungsweise die Nut zwischen zwei benachbarten Mahltellersegmenten zuerst von verfestigtem Mahlgut zu reinigen, da immer auf einer Seite kein weiteres Mahltellersegment vorhanden ist, so dass ein leichtes Rutschen auf dieser Seite genug Spielraum bietet.

Die Erfindung wird nachfolgend anhand eines schematischen Ausführungsbeispiels und unter Bezugnahme auf die Figuren erläutert. Hierbei zeigen:
Fig. 1 eine schematische Aufsicht auf einen Mahlteller mit einer Mahlbahn entsprechend einer ersten Ausführungsform;
Fig. 2 eine schematische Aufsicht auf einen Mahlteller mit einer Mahlbahn entsprechend einer zweiten Ausführungsform; und
Fig. 3 eine Schnittansicht durch einen Mahlteller mit einer Mahlbahn.

In Fig. 1 ist eine schematische Darstellung einer Aufsicht auf einen Mahlteller 4 mit einer Mahlbahn 5 nach einer ersten Ausführungsform dargestellt. Die Mahlbahn 5 ist aus einem Schlüssel-Mahltellersegment 10, zwei spiegelsymmetrisch ausgeformten Ausgleichs-Mahltellersegmenten 11 sowie zehn Standard-Mahltellersegmenten 12 aufgebaut.

Das Schlüssel-Mahltellersegment 10 weist eine Außenkante 31, eine Innenkante 32 und zwei seitliche Verbindungskanten 33 auf. In ähnlicher Weise weisen auch die Standard-Mahltellersegmente 12 eine Außenkante 41, eine Innenkante 42 sowie zwei Verbindungskanten 43 auf. Selbiges ist auch bei den beiden AusgleichsMahltellersegmenten 11 der Fall, welche eine Außenkante 51, eine Innenkante 52 und zwei Verbindungskanten 53 aufweisen. Wie in Fig. 1 dargestellt, hat die Außenkante 31 des erfindungsgemäßen Schlüssel-Mahltellersegmentes 10 eine geringere Länge als seine Innenkante 32. Hierdurch kann das Schlüssel-Mahltellersegment 10 nach innen in Richtung Mahltellerzentrum 6 geschoben werden.

Wie für den Fachmann ersichtlich, bietet dies den Vorteil, dass sich durch das Schieben des Schlüssel-Mahltellersegmentes 10 nach innen der Freiraum zwischen den Verbindungskanten 33 des Schlüssel-Mahltellersegmentes 10 und den angrenzenden Verbindungskanten 53 des Ausgleichs-Mahltellersegmenten 11 vergrößert. Dies bedeutet auch, dass hierin eingepresstes Mahlgut ein nach-innen-Schieben nicht verhindern kann.

Zusammen mit den beiden angrenzenden Ausgleichs-Mahltellersegmenten 11 hat das Schlüssel-Mahltellersegment 10 die Größe zweier normaler Standard-Mahltellersegmente 12. So können für die restliche Mahlbahn Standard-Elemente verwendet werden.

In Fig. 2 ist eine alternative Ausgestaltung des Mahltellers 5 dargestellt. Im Folgenden wird lediglich auf die Unterschiede zu der Ausführung nach Fig. 1 eingegangen. Der Mahlteller 5 entsprechend dieser Ausführungsform weist beispielhaft sechs Schlüssel-Mahltellersegmente 10 sowie beispielhaft sechs AusgleichsMahltellersegmente 11 auf. Diese sind jeweils alternierend auf dem Mahlteller 5 angeordnet. Wie in Zusammenschau mit der Ausführungsform aus Fig. 1 ersichtlich, wird hierbei auf die Standard-Mahltellersegmente 12 verzichtet. Im Gegensatz zu der Ausführungsform nach Fig. 1 werden jedoch nur zwei unterschiedliche Mahltellersegmentarten eingesetzt. Dies vereinfacht die Lagerhaltung. Ein weiterer Vorteil dieser Ausführungsform ist, dass das erste Schlüssel-Mahltellersegment 10, welches entfernt wird, indem es nach innen in Richtung des Mahltellerzentrums 6 geschoben wird, frei gewählt werden kann. Dies ist insbesondere interessant, da im ungünstigen Fall beim Anhalten der Mühle ein Schlüssel-Mahltellersegment 10 genau unter der Walze zu liegen kommen könnte, so dass die Mühle erneut angefahren werden müsste. In der Ausführungsform entsprechend Fig. 2 ist dies deutlich unwahrscheinlicher, da die Teilung der Mahltellersegmente deutlich größer ist als die Anzahl der Mahlwalzen.

In Fig. 3 ist eine Schnittansicht durch einen Mahlteller 4 dargestellt. Hierbei ist eine Pressaussparung 15 im rechten Bereich des Schlüssel-Mahltellersegmentes 10 gezeigt. Diese ist von einem Staurand 26 verdeckt. Durch die Lage des Staurandes 26 wird sichergestellt, dass kaum oder zumindest nur sehr wenig Mahlgut während des Betriebes, also während der Mahlvorgänge in die Pressaussparung 15 gelangt.

Das Schlüssel-Mahltellersegment 10 selbst ist mittels eines Klemmrings 20 in einer Vertiefung im Mahltellerkörper 7 angeordnet und befestigt.

Zum Einbau der Mahlbahn 5 wird in diesem Fall das Schlüssel-Mahltellersegment 10 eingesetzt, anschließend wird der Klemmring 20 angebracht. Dieser wird mittels einer Schraube 21 befestigt. Durch die Keilform presst der Klemmring beim Anziehen der Schraube 21 das Schlüssel-Mahltellersegment 10 an den Außenrand des Mahltellers. Die weiteren Mahltellersegmente 11, 12 werden in ähnlicher Weise vorher oder nachher befestigt.

Beim Ausbau wird in umgekehrter Reihenfolge vorgegangen. Hierbei ist es wesentlich, dass zuerst das Schlüssel-Mahltellersegment 10 vor den anderen Mahltellersegmenten 11, 12 entfernt wird. Hierzu wird zunächst die Schraube 21 gelöst, damit der Klemmring 20 entfernt werden kann. Simultan, vorher oder nachher, wird auch der Stauring 26 abgebaut. Daraufhin kann ein Presswerkzeug in die Pressaussparung 15 eingesetzt werden und so das Schlüssel-Mahltellersegment 10 in den Raum gedrückt werden, in dem sich zuvor der Klemmring 20 befand. Nachdem das Schlüssel-Mahltellersegment 10 entfernt wurde, können auch die weiteren Mahltellersegmente 11,12 relativ einfach entfernt werden.

Mit dem erfindungsgemäßen Mahltellersegmentsystem sowie dem erfindungsgemäßen Verfahren ist es möglich, den Austausch von Mahltellersegmenten einer Mahlbahn einer Wälzmühle deutlich zu vereinfachen und in kürzerer Zeit durchzuführen.

## Patentansprüche

1. Mahltellersegmentsystem für eine Mahlbahn (5) eines Mahltellers (4) einer Wälzmühle mit mehreren Mahltellersegmenten (12), welche je eine Innenkante (42) und eine Außenkante (41) aufweisen, die durch zwei Verbindungskanten (43) verbunden sind, wobei die Länge der Innenkante (42) geringer ist als die Länge der Außenkante (41),
mit mindestens einem austauschbaren Schlüssel-Mahltellersegment (10) für die Mahlbahn (5) des Mahltellers (4) der Wälzmühle,
wobei die Mahlbahn (5) eine ringähnliche Form mit einem Außenumfang und einem kleineren Innenumfang um den Mittelpunkt, aufweist,
mit einer Außenkante (31) und einer Innenkante (32) sowie zwei die Außen- und Innenkante verbindenden Verbindungskanten (33),
wobei die Länge der näher am Mittelpunkt liegenden Innenkante (32) größer ist als die Länge der weiter vom Mittelpunkt des Mahltellers (4) entfernt liegenden Außenkante (31) und
mit mindestens einem Ausgleichs-Mahltellersegment (11), welches neben dem Schlüssel-Mahltellersegment (10) angeordnet ist,
**dadurch gekennzeichnet,**
**dass** sich die Länge eines Kreisbogens, welche durch das Schlüssel-Mahltellersegment (10) ausgebildet wird, mit Vergrößerung des Radius von der Innenkante (32) zur Außenkante (31) verringert, wodurch das Schlüssel-Mahltellersegment (10) mit seiner Form eine umgekehrte kuchenstückähnliche Form darstellt.

2. Mahltellersegmentsystem nach Anspruch 1,
**dadurch gekennzeichnet,**
**dass** die Außenkante (31) des Schlüssel-Mahltellersegmentes (10) einen Kreisbogen auf dem Außenumfang bildet und die Innenkante (32) der SchlüsselMahltellersegmentes (10) einen Kreisbogen auf dem Innenumfang ausbildet.

3. Mahltellersegmentsystem nach Anspruch 1 oder 2,
**dadurch gekennzeichnet,**
**dass** an der Außenkante (31) eine Pressaussparung (15) zum Ansetzen eines Presswerkzeuges für einen Austauschvorgang vorgesehen ist.

4. Mahltellersegmentsystem nach Anspruch 3,
**dadurch gekennzeichnet,**
**dass** die Pressaussparung (15) im Betrieb von einem Staurandbauteil (26) verdeckbar ausgeführt ist.

5. Mahltellersegmentsystem nach einem der Ansprüche 1 bis 4
**dadurch gekennzeichnet**
**dass** die Mahltellersegmenten (12), als gleichgroße und gleich geformten Standard-Mahltellersegmente (12) ausgebildet sind, und
**dass** das Schlüssel-Mahltellersegment (10) und das mindestens eine AusgleichsMahltellersegment (11) zusammen die Form einer oder mehrerer Standard-Mahltellersegmente (12) ausbilden.

6. Mahltellersegmentsystem nach Anspruch 5,
**dadurch gekennzeichnet,**
**dass** zwei Ausgleichs-Mahltellersegmente (11) in einer Anordnung links und rechts des Schlüssel-Mahltellersegmentes (10) vorgesehen sind.

7. Mahltellersegmentsystem nach Anspruch 6,
**dadurch gekennzeichnet,,**
**dass** die zwei Ausgleichs-Mahltellersegmente (11) im Wesentlichen spiegelsymmetrisch zu einer Achse auf dem Radius der Mahlbahn durch das Schlüssel-Mahltellersegment (10) sind.

8. Mahltellersegmentsystem nach einem der Ansprüche 5 bis 7,
**dadurch gekennzeichnet,**
**dass** zwei Ausgleichs-Mahltellersegmente (11) und ein Schlüssel-Mahltellersegment (10) die Größe eines, zwei oder drei Standard-Mahltellersegmente (12) aufweisen.

9. Mahltellersegmentsystem nach einem der Ansprüche 1 bis 4
**dadurch gekennzeichnet**
**dass** die Mahltellersegmente (12) als Ausgleichs-Mahltellersegment (11) ausgebildet sind und
**dass** mehrere Schlüssel-Mahltellersegment (10) vorgesehen sind.

10. Mahltellersegmentsystem nach einem der Ansprüche 1 bis 4 oder 9
**dadurch gekennzeichnet**
**dass** gleich viele Ausgleichs-Mahltellersegment (11) und Schlüssel-Mahltellersegment (10) vorgehen sind.

11. Mahltellersegmentsystem nach einem der Ansprüche 1 bis 10,
**dadurch gekennzeichnet,**
**dass** das Schlüssel-Mahltellersegment (10), das Ausgleichs-Mahltellersegment (11) und/oder die Standard-Mahltellersegmente (12) mittels eines ein- oder mehrteiligen Klemmrings (20) auf dem Mahlteller (4) befestigbar sind.

12. Wälzmühle mit einem Mahlteller (4),
**dadurch gekennzeichnet,**
**dass** der Mahlteller (4) ein Mahltellersegmentsystem nach einem der Ansprüche 1 bis 11 aufweist.

13. Verfahren zum Entfernen von Mahltellersegmenten (10, 11, 12) aus einem Mahlteller (5) mit einem Mahltellersegmentsystem nach einem der Ansprüche 1 bis 11, ferner aufweisende einen Klemmring (20) und einen Stauring (26),
**dadurch gekennzeichnet,**
**dass** der Klemmring (20) und der Stauring (26) entfernt werden,
**dass** ein Presswerkzeug an eine Pressaussparung (15) des SchlüsselMahltellersegmentes (10) angebracht wird,
**dass** mittels des Presswerkzeuges das Schlüssel-Mahltellersegment (10) in Richtung Mahltellerzentrum gedrückt wird, und
**dass** im Anschluss die weiteren Mahltellersegmente (11, 12) entfernt werden.

## Claims

1. Grinding pan segment system for a grinding track (5) of a grinding pan (4) of a roller mill having multiple grinding pan segments (12) each having an inner edge (42) and an outer edge (41), which are connected by two connection edges (43), wherein the length of the inner edge (42) is smaller than the length of the outer edge (41),
having at least one exchangeable key grinding pan segment (10) for the grinding track (5) of the grinding pan (4) of the roller mill,
wherein the grinding track (5) has an annular shape with an outer circumference and a smaller inner circumference around the center point,
having an outer edge (31) and an inner edge (32) as well as two connection edges (33) connecting the outer and inner edges,
wherein the length of the inner edge (32) positioned closer to the center point is greater than the length of the outer edge (31) positioned further away from the center point, and
having at least one compensating grinding pan segment (11) which is arranged next to the key grinding pan segment (10),
**characterized in that**
the length of a circular arc formed by the key grinding pan segment (10) decreases as the radius from the inner edge (32) to the outer edge (31) increases, whereby the shape of the key grinding pan (10) segment is a shape similar to an inverted piece of cake.

2. Grinding pan segment system (10) according to claim 1,
**characterized in that**
the outer edge (31) of the key grinding pan segment (10) forms a circular arc on the outer circumference and the inner edge (32) of the key grinding pan segment (10) forms a circular arc on the inner circumference.

3. Grinding pan segment system according to claim 1 or 2,
**characterized in that**
a press recess (15) is provided on the outer edge (31) for placement of a pressing tool for a replacement process.

4. Grinding pan segment system according to claim 3,
**characterized in that**
the press recess (15) is designed so that it can be covered by a retention rim component (26) during operation.

5. Grinding pan segment system according to one of claims 1 to 4,
**characterized in that**
the grinding pan segments (12) are formed as standard grinding pan segments (12) of the same size and shape, and
**in that** the key grinding pan segment (10) and the at least one compensating grinding pan segment (11) together form the shape of one or more standard grinding pan segments (12).

6. Grinding pan segment system according to claim 5,
**characterized in that**
two compensating grinding pan segments (11) are provided in an arrangement to the left and right of the key grinding pan segment (10).

7. Grinding pan segment system according to claim 6,
**characterized in that**
the two compensating grinding pan segments (11) are substantially mirror symmetrical with respect to an axis on the radius of the grinding track through the key grinding pan segment (10).

8. Grinding pan segment system according to one of claims 5 to 7,
**characterized in that**
two compensating grinding pan segments (11) and one key grinding pan segment (10) have the size of one, two or three standard grinding pan segments (12).

9. Grinding pan segment system according to one of claims 1 to 4,
**characterized in that**
the grinding pan segments (12) are formed as a compensating grinding pan segment (11), and
**in that** a plurality of key grinding pan segments (10) are provided.

10. Grinding pan segment system according to one of claims 1 to 4 or 9,
**characterized in that**
the same number of compensating grinding pan segments (11) and key grinding pan segments (10) are provided.

11. Grinding pan segment system according to one of claims 1 to 10,
**characterized in that**
the key grinding pan segment (10), the compensating grinding pan segment (11) and/or the standard grinding pan segments (12) can be fastened on the grinding pan (4) by means of a single-part or multi-part clamping ring (20).

12. Roller mill comprising a grinding pan (4),
**characterized in that**
the grinding pan (4) has a grinding pan segment system according to one of claims 1 to 11.

13. Method for removing grinding pan segments (10, 11, 12) from a grinding pan (5) having a grinding pan segment system according to one of claims 1 to 11, further comprising a clamping ring (20) and a baffle ring (26),
**characterized in that**
the clamping ring (20) and the baffle ring (26) are removed,
**in that** a pressing tool is attached to a press recess (15) of the key grinding pan segment (10),
**in that** the key grinding pan segment (10) is pressed in the direction of the grinding pan center by means of the pressing tool, and
**in that** the further grinding pan segments (11, 12) are subsequently removed.

## Revendications

1. Système de segments de plateau de broyage pour une piste de broyage (5) d'un plateau de broyage (4) d'un broyeur à rouleaux avec plusieurs segments de plateau de broyage (12), qui présentent chacun un bord intérieur (42) et un bord extérieur (41), qui sont reliés par deux bords de liaison (43), la longueur du bord intérieur (42) étant inférieure à la longueur du bord extérieur (41),
avec au moins un segment clé interchangeable de plateau de broyage (10) pour la piste de broyage (5) du plateau de broyage (4) du broyeur à rouleaux,
la piste de broyage (5) ayant une forme ressemblant à un anneau avec une circonférence extérieure et une circonférence intérieure plus petite autour du point central,
avec un bord extérieur (31) et un bord intérieur (32) ainsi que deux bords de liaison (33) reliant les bords extérieur et intérieur,
la longueur du bord intérieur (32) le plus proche du point central étant supérieure à la longueur du bord extérieur (31) le plus éloigné du point central du plateau de broyage (4), et
avec au moins un segment de compensation de plateau de broyage (11), qui est disposé à côté du segment clé de plateau de broyage (10),
**caractérisé**
**en ce que** la longueur d'un arc de cercle formé par le segment clé de plateau de broyage (10) diminue avec l'augmentation du rayon depuis le bord intérieur (32) jusqu'au bord extérieur (31), moyennant quoi le segment clé de plateau de broyage (10) a une forme semblable à une part de gâteau inversée.

2. Système de segments de plateau de broyage selon la revendication 1,
**caractérisé**
**en ce que** le bord extérieur (31) du segment clé de plateau de broyage (10) forme un arc de cercle sur la circonférence extérieure et le bord intérieur (32) du segment clé de plateau de broyage (10) forme un arc de cercle sur la circonférence intérieure.

3. Système de segments de plateau de broyage selon la revendication 1 ou 2,
**caractérisé**
**en ce qu'**un évidement de pressage (15) est prévu sur le bord extérieur (31) pour la mise en place d'un outil de pressage pour une opération de remplacement.

4. Système de segments de plateau de broyage selon la revendication 3,
**caractérisé**
**en ce que** l'évidement de pressage (15) est réalisé de manière à pouvoir être recouvert en fonctionnement par un composant de bord de retenue (26).

5. Système de segments de plateau de broyage selon l'une des revendications 1 à 4
**caractérisé**
**en ce que** les segments de plateau de broyage (12) sont des segments standard de plateau de broyage (12) de taille et de forme identiques, et
**en ce que** le segment clé de plateau de broyage (10) et le au moins un segment de compensation de plateau de broyage (11) présentent ensemble la forme d'un ou de plusieurs segments standard de plateau de broyage (12).

6. Système de segments de plateau de broyage selon la revendication 5,
**caractérisé**
**en ce que** deux segments de compensation de plateau de broyage (11) sont prévus dans un agencement à gauche et à droite du segment clé de plateau de broyage (10).

7. Système de segments de plateau de broyage selon la revendication 6,
**caractérisé**
**en ce que** les deux segments de compensation de plateau de broyage (11) sont sensiblement symétriques par rapport à un axe sur le rayon de la piste de broyage à travers le segment clé de plateau de broyage (10).

8. Système de segments de plateau de broyage selon l'une des revendications 5 à 7,
**caractérisé**
**en ce que** deux segments de compensation de plateau de broyage (11) et un segment clé de plateau de broyage (10) ont la taille d'un, de deux ou de trois segments standard de plateau de broyage (12).

9. Système de segments de plateau de broyage selon l'une des revendications 1 à 4
**caractérisé**
**en ce que** les segments de plateau de broyage (12) sont formés comme des segments de compensation de plateau de broyage (11) et
et **en ce que** plusieurs segments clés de plateau de broyage (10) sont prévus.

10. Système de segments de plateau de broyage selon l'une des revendications 1 à 4 ou 9
**caractérisé**
**en ce que** le même nombre de segments de compensation de plateau de broyage (11) et de segments clés de plateau de broyage (10) est prévu.

11. Système de segments de plateau de broyage selon l'une des revendications 1 à 10,
**caractérisé**
**en ce que** le segment clé de plateau de broyage (10), le segment de compensation de plateau de broyage (11) et/ou les segments standard de plateau de broyage (12) peuvent être fixés sur le plateau de broyage (4) au moyen d'une bague de serrage (20) constituée d'une ou de plusieurs parties.

12. Broyeur à rouleaux avec un plateau de broyage (4),
**caractérisé**
**en ce que** le plateau de broyage (4) présente un système de segments de plateau de broyage selon l'une des revendications 1 à 11.

13. Procédé pour retirer des segments de plateau de broyage (10, 11, 12) d'un plateau de broyage (5) avec un système de segments de plateau de broyage selon l'une des revendications 1 à 11, présentant en outre une bague de serrage (20) et une bague de retenue (26),
**caractérisé**
**en ce que** la bague de serrage (20) et l'anneau de retenue (26) sont retirés,
**en ce qu'**un outil de pressage est monté sur un évidement de pressage (15) du segment clé de plateau de broyage (10),
**en ce que**, au moyen de l'outil de pressage, le segment clé de plateau de broyage (10) est pressé en direction du centre du plateau de broyage, et
**en ce que** les autres segments de plateau de broyage (11, 12) sont ensuite retirés.
